# EUROPÄISCHE PATENTSCHRIFT

(11) **EP 2 775 059 B1**
(45) Veröffentlichungstag und Bekanntmachung des Hinweises auf die Patenterteilung: **29.06.2016**
(21) Anmeldenummer: 14156286.8
(22) Anmeldetag: 24.02.2014
(51) Int. Cl.: E04B 2/96

(54) **Stahl-Tragprofil für Tragkonstruktionen von Fassaden und Wintergärten**
Steel support profile for support structures of facades and conservatories
Profilé porteur en acier pour constructions porteuses de façades et de vérandas

(30) Priorität: 04.03.2013 DE 202013100926 U
(43) Veröffentlichungstag der Anmeldung: 10.09.2014
(73) Patentinhaber: Raico Bautechnik GmbH, 87772 Pfaffenhausen (DE)
(72) Erfinder: Vögele, Rainer, 87719 Memmingen (DE)
(74) Vertreter: Charrier, Rapp & Liebau

(56) Entgegenhaltungen:
- EP-A2- 0 955 420
- EP-A2- 1 925 759
- WO-A1-02/060614
- CA-A1- 1 208 872
- DE-U1-202005 018 267
- FR-A1- 2 740 799

## Beschreibung

Die Erfindung betrifft ein Stahl-Tragprofil für Tragkonstruktionen von Fassaden und Wintergärten nach dem Oberbegriff des Anspruchs 1. Die Erfindung betrifft außerdem eine Tragkonstruktion mit einem derartigen Stahl-Tragprofil.

Ein derartiges Stahl-Tragprofil ist aus der DE 295 00286 U1 bekannt. Dort ist das Tragprofil einteilig aus einem gebogenen und an der Nahtstelle verschweißten Stahlblech hergestellt und weist an einer nach außen weisenden Querseite einen in das Tragprofil integrierten, nach außen offenen Schraubkanal für Befestigungsschrauben auf. Nachteilig bei dieser Ausführung ist, dass das Tragprofil nur in einer einheitlichen Wandstärke hergestellt werden kann. Da übliche Schraubkanalprofile nur bis zu einer maximalen Wandstärke von ca. 1,5 mm hergestellt werden können, sind auch die Wandstärke und die Gestaltungsmöglichkeiten des übrigen Profils beschränkt.

Aus der EP 1925759 A2 ist ein Stahl-Tragprofil mit allen Merkmale des Oberbegriffs des Anspruchs 1 bekannt.

Aufgabe der Erfindung ist es, ein einfach herstellbares Stahl-Tragprofil und eine Tragkonstruktion mit einem derartigen Stahl-Tragprofil zu schaffen, die größere Gestaltungsmöglichkeiten erlauben.

Diese Aufgabe wird durch ein Stahl-Tragprofil mit den Merkmalen des Anspruchs 1 und durch eine Tragkonstruktion mit den Merkmalen des Anspruchs 9 gelöst. Zweckmäßige Weiterbildungen und vorteilhafte Ausführungsformen der Erfindung sind Gegenstand der Unteransprüche.

Das erfindungsgemäße Stahl-Tragprofil besteht aus mindestens zwei Teilen und enthält eine nach außen weisende und mit einem integrierten Aufnahmekanal für Befestigungsschrauben versehene Seitenwand, die mit einem vorzugsweise kastenförmigen Grundprofil verschweißt ist. Dadurch kann das Stahl-Tragprofil relativ einfach an die unterschiedlichsten Anforderungen angepasst werden. Mit geeigneten Schweißverfahren, z.B. Laserschweißen oder MAG kann die mit dem Aufnahmekanal für die Befestigungsschrauben versehene Seitenwand mit dem Grundprofil zu einem vorzugsweise kastenförmigen Hohlprofil verschweißt werden. Die Längswände können zur Verbesserung der Statik und zur Erfüllung der gestalterischen Anforderungen in unterschiedlichen Wandstärken und Querschnitten ausgeführt werden. So können z.B. auch scharfkantige Tragprofile mit integriertem Schraubkanal auf einfache und kostengünstige Weise hergestellt werden.

In einer fertigungstechnisch einfachen und kostengünstigen Ausführung kann die Seitenwand mit dem integrierten Aufnahmekanal einteilig aus einem gebogenen Stahlblech hergestellt sein.

Das Grundprofil ist als einseitig offenes Hohlprofil ausgebildet und enthält zwei voneinander beabstandete Längswände, zwischen die die Seitenwand eingesetzt ist.

Zur sicheren Befestigung der Seitenwand an dem Grundprofil enthält die Seitenwand zwei umgebogene Enden, die zur Anlage an der Innenseite der beiden Längswände des Grundprofils gelangen.

An dem Übergang zwischen der Seitenwand und dem Grundprofil ist eine Hohlkehle zum Einbringen einer Schweißnaht gebildet. Dadurch kann die Schweißnaht an einer von außen unsichtbaren Stelle angebracht werden.

Gemäß einer weiteren vorteilhaften Ausführung ist in den Aufnahmekanal des Tragprofils ein Zwischenprofil zur Halterung einer Innendichtung eingesteckt. Durch dieses Zwischenprofil wird die Innendichtung stabilisiert und fixiert. Das Zwischenprofil übernimmt aber keinerlei Haltefunktion für die Fassadenelemente. Die Fassadenelemente werden durch das Halteprofil über Befestigungsschrauben fixiert, die direkt in das Tagprofil eingeschraubt sind. Die Befestigungsschrauben sind unmittelbar am Tragprofil und nicht an dem Zwischenprofil befestigt. Dadurch kann eine stabile Halterung der Fassadenelemente und eine sichere Halterung der Innendichtung erreicht werden.

In einer besonders zweckmäßigen Ausführung ist das Zwischenprofil aus Kunststoff, vorzugsweise Hartkunststoff, hergestellt. Dies hat den Vorteil, dass keine metallisch leitenden Teile ach außen in den Dichtungsbereich hinein ragen und so die Wärmedämmung erheblich verbessert wird. Ein weitere Vorteil liegt darin, dass die Dichtung mit dem Kunststoff-Zwischenstück exakt geführt und gehalten werden kann, was in einem Stahlprofil nur sehr aufwändig realisiert werden kann. Das Zwischenprofil kann aber auch aus Aluminium oder einem anderen geeigneten Material bestehen.

Das Zwischenprofil ist in vorteilhafter Weise über eine Clipverbindung in den Aufnahmekanal des Stahl-Tragprofil eingesetzt. Es kann z.B. ein Einsteckteil zum Einstecken in das Tragprofil aufweisen. Dadurch kann das Zwischenprofil z.B. auf einfache Weise in den Aufnahmekanal des Tragprofils eingesteckt und somit schnell und einfach montiert werden. In einer möglichen Ausgestaltung kann das Einsteckteil des Zwischenprofils z.B. zwei flexible Halteschenkel enthalten.

In einer weiteren zweckmäßigen Ausgestaltung kann das Zwischenprofil auch ein Führungsteil zur Führung der Befestigungsschrauben aufweisen. Dadurch kann das Einschrauben der Befestigungsschrauben in das Tragprofil erleichtert werden. Das Führungsteil kann z.B. als Führungskanal ausgebildet sein.

An dem Zwischenprofil sind vorzugsweise Halteelemente zur Fixierung der Innendichtung vorgesehen. Die Halteelemente können z.B. in Form von Haltenasen zum Eingriff in entsprechende Haltenuten der Innendichtung ausgebildet sein. Die Halteelemente können auch als Nuten und die entsprechenden Gegenelemente an der Innendichtung als Vorsprünge oder dgl. ausgebildet sein. Auch andere Halteprofilierungen sind denkbar.

Die Erfindung betrifft außerdem eine Tragkonstruktion für Fassaden und Wintergärten, bei der die Tragprofile in der vorstehend beschriebenen Weise ausgeführt sind.

Weitere Besonderheiten und Vorzüge der Erfindung ergeben sich aus der folgenden Beschreibung bevorzugter Ausführungsbeispiele anhand der Zeichnung. Es zeigen:
- **Figur 1**: eine Tragkonstruktion mit einem ersten Ausführungsbeispiel eines Stahl-Tragprofils im Schnitt;
- **Figur 2**: ein zweites Ausführungsbeispiel eines Stahl-Tragprofils im Schnitt
- **Figur 3**: ein drittes Ausführungsbeispiel eines Stahl-Tragprofils im Schnitt.

Die in Figur 1 dargestellte Tragkonstruktion umfasst ein Stahl-Tragprofil 1, an dem zwei hier als Isolierglasscheiben ausgeführte Fassadenelemente 2a und 2b mit Hilfe eines als Pressleiste ausgebildeten Halteprofils 3 über eine Innendichtung 4 und äußere Dichtungen 5 abgedichtet befestigt sind. Das als Pressleiste ausgebildete Halteprofil 3 ist zur Fixierung der Fassadenelemente 2a und 2b über Befestigungsschrauben 6 direkt an dem Stahl-Tragprofil 1 befestigt. Hierzu weist das Tragprofil 1 an seiner den Fassadenelementen 2a und 2b zugewandten Querwand 7 einen nach außen offenen Aufnahmekanal 8 zum Einschrauben der Befestigungsschrauben 6 auf. Die hier als Isolierglasscheiben ausgeführten Fassadenelemente 2a und 2b bestehen in an sich bekannter Weise aus einer inneren und äußeren Glasscheibe, die über Abstandshalter im Abstand voneinander gehalten sind. Anstelle von Isolierglasscheiben können mit Hilfe der Tragkonstruktion jedoch auch andere Fassadenelemente gehalten werden.

Das als Hohlprofil ausgebildete Stahl-Tragprofil 1 ist bei dem in Figur 1 dargestellten Ausführungsbeispiel zweiteilig aus einem Grundprofil 9 und der mit dem Grundprofil 9 verschweißten Querwand 7 hergestellt. Das Grundprofil 9 enthält zwei zueinander parallele und voneinander beabstandete Längswände 10, zwischen die die aus einem gebogenen Stahlblech hergestellte Querwand 7 eingesetzt und mit dem Grundprofil 9 über Schweißnähte 11 verschweißt ist. Die Seitenwand 7 ist derart gebogen, dass sie neben dem als Schraubkanal ausgeführten und in die Querwand 7 integrierten Aufnahmekanal 8 zwei umgebogene Enden 12 zur Anlage an der Innseite der beiden Längswände 10 enthält. Durch die umgebogenen Enden 12 wird am Übergang zu den Längswänden 10 des Grundprofils 9 eine Hohlkehle 13 zum Einbringen einer als Kehlnaht ausgeführten Schweißnaht 11 gebildet. Dadurch sind die Schweißnähte 11 von außen nicht sichtbar.

Der nach außen offene Aufnahmekanal 8 an der den Fassadenelementen 2a und 2b zugewandten Querwand 7 des Tragprofils 1 weist einen trapezförmigen Querschnitt auf. In den Aufnahmekanal 8 des Tragprofils 1 werden die zweckmäßigerweise mit einem Schneidgewinde 14 versehenen Befestigungsschrauben 6 eingeschraubt, so dass das Halteprofil 3 zur Halterung der Fassadenelemente 2a und 2b über die Befestigungsschrauben 6 direkt an dem Tragprofil 1 befestigt ist.

In den Aufnahmekanal 8 des Tragprofils 1 ist ein über das Tragprofil 1 durchgehend verlaufendes Zwischenprofil 15 zur Fixierung und Stabilisierung der Innendichtung 4 eingesteckt. Das Zwischenprofil 15 weist einen an der Querwand 7 des Tragprofils 1 anliegenden Quersteg 16 mit daran angeformten Halteelementen 17 zur Fixierung der Innendichtung 4 auf. Die Halteelemente 12 sind bei der gezeigten Ausführung als Haltenasen zum Eingriff in Nuten 18 der Innendichtung ausgeführt. In entsprechender Weise können die Halteelemente 12 an dem Zwischenprofil aber z.B. auch als Nuten zur Aufnahme entsprechender Vorsprünge oder Nasen an der Innendichtung 4 ausgebildet sein.

Das Zwischenprofil 15 weist ferner ein an dem Quersteg 16 angeformtes Einsteckteil 19 zum Einstecken in das Tragprofil 1 und zur form- und/oder kraftschlüssigen Halterung des Zwischenprofils 15 an dem Tragprofil 1 auf. Bei der gezeigten Ausführung weist das Einsteckteil 19 zwei flexible Schenkel 20 zum Eingriff in den Aufnahmekanal 8 des Tragprofils 1 auf. An der dem Einsteckteil 19 gegenüberliegenden Seite enthält das Zwischenprofil 15 ein stegförmiges Führungsteil 21 mit einem Führungskanal 22 zur Führung der Befestigungsschrauben 6.

Die innere Dichtung 4 ist als einteilige Profildichtung ausgebildet, die gemäß Figur 1 über das vorstehende stegförmige Führungsteil 21 verläuft und den Fassadenelementen 2a und 2b zugewandte Dichtflächen mit entsprechenden Dichtlippen 23 zur Anlage an den Fassadenelementen 2a und 2b enthält. Das als Pressleiste ausgeführte Halteprofil 3 enthält an einer den Fassadenelementen 2a und 2b zugewandten Breitseite zwei parallele Aufnahmekanäle 24, in denen die ebenfalls als Profildichtungen ausgebildeten äußeren Dichtungen 5 gehalten sind. Auch die äußeren Dichtungen 5 enthalten Dichtflächen mit Dichtlippen 25 zur Anlage an den Fassadenelementen 2a und 2b. Das als Pressleiste ausgeführte Halteprofil 3 wird über die Befestigungsschrauben 6 verschraubt. Auf das Halteprofil 3 ist eine äußere Abdeckleiste 26 mit einer Art Clipverbindung aufgesteckt.

Das vorzugsweise aus Hartkunststoff bestehende Zwischenprofil 15 kann durchlaufend auf das Stahl-Tragprofil 1 aufgesteckt sein. Das aus Kunststoff bestehende Zwischenprofil 15 kann aber auch in Bereichen, wo zusätzliche Lasten aufgenommen werden müssen, durch ein gesondertes Abstützprofil aus Stahl oder Aluminium ersetzt werden. Dieses Abstützprofil kann eine dem Zwischenprofil 15 entsprechende Kontur aufweisen und durch gesonderte Schrauben an dem Stahl-Tragprofil 1 befestigt werden. Über das Abstützprofil können z.B. im Glasträgerbereich die entsprechenden Lasten in das Stahl-Tragprofil 1 abgeleitet werden.

Bei der in Figur 1 gezeigten Ausführung ist das Grundprofil 9 des Stahl-Tragprofils 1 aus scharfkantigen Flachmaterialien hergestellt. Das Grundprofil 9 kann aber auch aus einem Stahlblech gebogen sein, wie dies in der Figur 2 gezeigt ist. Auch bei der Ausführung von Figur 2 ist die Seitenwand aus einem Stahlblech gebogen und mit dem ebenfalls aus Stahlblech gebogenen Grundprofil 9 verschweißt.

In Figur 3 ist ein weiteres Ausführungsbeispiel eines erfindungsgemäßen Tragprofils 1 gezeigt. Im Unterschied zu den beiden vorherigen Ausführungen ragt der Aufnahmekanal 8 nicht in das Grundprofil 9 hinein, sondern steht gegenüber diesem nach außen vor. Auch hier ist die Seitenwand 7 mit dem integrierten Aufnahmekanal 8 aus einem Stahlblech gebogen und über Schweißnähte 11 mit dem Grundprofil 9 verschweißt.

## Patentansprüche

1. Stahl-Tragprofil (1) für Tragkonstruktionen von Fassaden oder Wintergärten, bei dem ein Aufnahmekanal (8) zur Aufnahme von Befestigungsschrauben (6) für die Befestigung von Halteprofilen (5) durch eine nach außen weisende Seitenwand (7) des Stahl-Tragprofils (1) gebildet wird, wobei die Seitenwand (7) zwischen zwei zueinander parallelen und voneinander beabstandeten Längswänden (10) eines Grundprofils (9) eingesetzt ist und die Seitenwand (7) zwei umgebogene Enden (12) enthält, die zur Anlage an der Innenseite der beiden Längswände (10) des Grundprofils (9) gelangen, **dadurch gekennzeichnet, dass** die Seitenwand (7) mit dem Grundprofil (9) über Schweißnähte (11) verschweißt ist und an den übergängen zwischen der Seitenwand (7) und der Innenseite der beiden Längswände (10) des Grundprofils (9) Hohlkehlen gebildet sind, in die Schweißnähte (11) angebracht sind.

2. Stahl-Tragprofil (1) nach Anspruch 1, **dadurch gekennzeichnet, dass** die Seitenwand (7) mit dem integrierten Aufnahmekanal (8) aus einem gebogenen Stahlblech besteht.

3. Stahl-Tragprofil (1) nach Anspruch 1 oder 2, **dadurch gekennzeichnet, dass** in den Aufnahmekanal (8) des Tragprofils (1) ein Zwischenprofil (15) zur Halterung einer Innendichtung (4) eingesteckt ist.

4. Stahl-Tragprofil (1) nach Anspruch 3, **dadurch gekennzeichnet, dass** das Zwischenprofil (15) aus Kunststoff, vorzugsweise Hartkunststoff, besteht.

5. Stahl-Tragprofil (1) nach Anspruch 3 oder 4, **dadurch gekennzeichnet, dass** das Zwischenprofil (15) über eine Clipverbindung in den Aufnahmekanal (8) eingesetzt ist.

6. Stahl-Tragprofil (1) nach einem der Ansprüche 3 bis 5, **dadurch gekennzeichnet, dass** das Zwischenprofil (15) ein Einsteckteil (19) zum Einstecken in den Aufnahmekanal (8) enthält.

7. Stahl-Tragprofil (1) nach Anspruch 6, **dadurch gekennzeichnet, dass** das Einsteckteil (19) des Zwischenprofils (15) zwei flexible Halteschenkel (20) enthält.

8. Stahl-Tragprofil (1) nach einem der Ansprüche 3 bis 7, **dadurch gekennzeichnet, dass** das das Zwischenprofil (15) ein Führungsteil (21) zur Führung zur Befestigungsschrauben (6) enthält.

9. Tragkonstruktion für Fassaden und Wintergärten mit einem Stahl-Tragprofil (1), an dem mindestens ein Fassadenelement (2a, 2b) durch ein mittels Befestigungsschrauben (6) am Stahl-Tragprofil (1) fixiertes Halteprofil (3) über innere und äußere Dichtungen (4, 5) abgedichtet befestigt sind, **dadurch gekennzeichnet, dass** das Stahl-Tragprofil (1) nach einem der Ansprüche 1 bis 8 ausgebildet ist.

## Claims

1. Steel support profile (1) for support structures for facades or conservatories, in which a receiving channel (8) is formed for receiving fastening screws (6) for fastening retaining profiles (5) by an outwardly facing side wall (7) of the steel support profile (1), wherein the side wall (7) is inserted between two longitudinal walls (10) of a base profile (9) which are parallel to one another and spaced apart from one another and the side wall (7) comprises two ends (12) which are bent over and come to bear on the inside of the two longitudinal walls (10) of the base profile (9), **characterised in that** the side wall (7) is welded to the base profile (9) by means of weld seams (11) and grooves are formed at the junctions between the side wall (7) and the inside of the two longitudinal walls (10) of the base profile (9), into which grooves the weld seams (11) are secured.

2. Steel support profile (1) according to claim 1, **characterised in that** the side wall (7) with the integrated receiving channel (8) is made of a bent steel sheet.

3. Steel support profile (1) according to claim 1 or 2, **characterised in that** an intermediate profile (15) for retaining an internal seal (4) is inserted into the receiving channel (8) of the support profile (1).

4. Steel support profile (1) according to claim 3, **characterised in that** the intermediate profile (15) is made of plastic, preferably hard plastic.

5. Steel support profile (1) according to claim 3 or 4, **characterised in that** the intermediate profile (15) is fitted into the receiving channel (8) by means of a clip connection.

6. Steel support profile (1) according to one of claims 3 to 5, **characterised in that** the intermediate profile (15) comprises an insertion part (19) for insertion into the receiving channel (8).

7. Steel support profile (1) according to claim 6, **characterised in that** the insertion part (19) of the intermediate profile (15) comprises two flexible retaining limbs (20).

8. Steel support profile (1) according to one of claims 3 to 7, **characterised in that** the intermediate profile (15) comprises a guide part (21) for guidance for the fastening screws (6).

9. Support structure for facades and conservatories with a steel support profile (1) to which at least one façade element (2a, 2b) is fastened by a retaining profile (3) fixed to the steel support profile (1) by means of fastening screws (6), sealed by means of inner and outer seals (4, 5), **characterised in that** the steel support profile (1) is constructed according to one of claims 1 to 8.

## Revendications

1. Profilé porteur en acier (1) pour des structures porteuses de façades ou de vérandas, dans le cadre duquel un canal de réception (8) servant à recevoir des vis de fixation (6) pour la fixation de profilés de maintien (5) est formé par une paroi latérale (7) pointant vers l'extérieur du profilé porteur en acier (1), sachant que la paroi latérale (7) est insérée entre deux parois longitudinales (10), parallèles l'une par rapport à l'autre et espacées l'une de l'autre, d'un profilé de base (9) et que la paroi latérale (7) contient deux extrémités (12) non pliées, qui parviennent en appui au niveau du côté intérieur des deux parois longitudinales (10) du profilé de base (9), **caractérisé en ce que** la paroi latérale (7) est soudée au profilé de base (9) par l'intermédiaire de joints de soudure (11), et **en ce que** des gorges sont formées au niveau des transitions entre la paroi latérale (7) et le côté intérieur des deux parois longitudinales (10) du profilé de base (9).

2. Profilé porteur en acier (1) selon la revendication 1, **caractérisé en ce que** la paroi latérale (7) comprenant le canal de réception (8) intégré est constituée d'une tôle en acier pliée.

3. Profilé porteur en acier (1) selon la revendication 1 ou 2, **caractérisé en ce qu'**un profilé intermédiaire (15) servant à maintenir un joint d'étanchéité intérieur (4) est enfiché dans le canal de réception (8) du profilé porteur (1).

4. Profilé porteur en acier (1) selon la revendication 3, **caractérisé en ce que** le profilé porteur (15) est constitué de plastique, de préférence d'un plastique dur.

5. Profilé porteur (1) selon la revendication 3 ou 4, **caractérisé en ce que** le profilé intermédiaire (15) est inséré dans le canal de réception (8) par l'intermédiaire d'un système d'assemblage par clipsage.

6. Profilé porteur en acier (1) selon l'une quelconque des revendications 3 à 5, **caractérisé en ce que** le profilé intermédiaire (15) contient une partie à enficher (19) destinée à être enfichée dans le canal de réception (8).

7. Profilé porteur en acier (1) selon la revendication 6, **caractérisé en ce que** la partie à enficher (19) du profilé intermédiaire (15) contient deux branches de maintien (20) flexibles.

8. Profilé porteur en acier (1) selon l'une quelconque des revendications 3 à 7, **caractérisé en ce que** le profilé intermédiaire (15) contient une partie de guidage (21) destinée au guidage en direction des vis de fixation (6).

9. Structure porteuse pour des façades et des vérandas comprenant un profil porteur en acier (1), au niveau duquel au moins un élément de façade (2a, 2b) est fixé de manière étanche par un profilé de maintien (3) fixé au niveau du profilé porteur en acier (1) au moyen de vis de fixation (6) par l'intermédiaire de joints d'étanchéité (4, 5) intérieurs et extérieurs, **caractérisé en ce que** le profilé porteur (1) est réalisé selon l'une quelconque des revendications 1 à 8.
